# EUROPÄISCHE PATENTSCHRIFT

(11) **EP 1 340 291 B1**
(45) Veröffentlichungstag und Bekanntmachung des Hinweises auf die Patenterteilung: **03.03.2010**
(21) Anmeldenummer: 01991796.2
(22) Anmeldetag: 06.12.2001
(51) Int. Cl.: H01R 13/405

(54) **VERFAHREN ZUM HERSTELLEN EINES ELEKTRISCHEN BAUTEILS SOWIE DIESBEZÜGLICHER BAUTEIL**
METHOD FOR PRODUCTION OF AN ELECTRICAL COMPONENT AND SAID COMPONENT
PROCEDE DE FABRICATION D'UN COMPOSANT ELECTRIQUE ET COMPOSANT CONCERNE

(30) Priorität: 06.12.2000 DE 10060664
(43) Veröffentlichungstag der Anmeldung: 03.09.2003
(73) Patentinhaber: VWH Vorrichtungs- und Werkzeugbau Herschbach GmbH, 56414 Herschbach (DE)
(72) Erfinder: NAAS, Roman, 56459 Brandscheid (DE); RHEINFELD, Dieter, 80809 München (DE)
(74) Vertreter: Schmidt, Horst
(86) Internationale Anmeldenummer: PCT/EP2001/014345
(87) Internationale Veröffentlichungsnummer: WO 2002/047211

(56) Entgegenhaltungen:
- WO-A-00/38278
- US-A- 4 829 667
- US-A- 5 326 273
- US-A- 5 971 733

## Beschreibung

Die Erfindung betrifft ein Verfahren zum Herstellen eines elektrischen Bauteils gemäss dem Oberbegriff des Patentanspruches 1.

Die Erfindung bezieht sich insbesondere auf die Bereitstellung von Sensorbauteilen, wie sie in Kraftfahrzeugen zur Erfassung verschiedener Parameter, wie der Umgebungstemperatur, zum Einsatz kommen.

Bislang erfolgte die Fertigung derartiger Sensorbauteile in einem mehrstufigen Verfahren, indem zunächst eine Verlötung von Anschlusselementen mit Leiterpfaden einer Leiterplatte, an der das eigentliche Sensorelement montiert ist, vorgenommen wurde. In einem getrennten weiteren Schritt wurde ein aufklappbares Steckergehäuse durch einen Kunststoffspritzgiessvorgang geschaffen. Dieses Gehäuse wurde anschliessend in einer letzten Fertigungsstufe um die Leiterplatte und die angelöteten Anschlusselemente gelegt und fest dagegen durch Verrasten mittels eines Clips oder dgl. fixiert. Der Lötvorgang, die Bildung eines separaten Steckergehäuses und dessen Montage bedeuten zusätzliche, das Produkt verteuernde Fertigungsstufen, zumal es sich vorliegend um Produkte handelt, die in grosser Anzahl bereitgestellt werden müssen. Ein weiterer Nachteil der bisherigen Vorgehensweise ist, dass zwischen dem Gehäuse und der Lötverbindungsstelle keine feuchtigkeitdichte Beziehung zustande kommt und daher Umwelteinflüsse sich leicht schädlich auf die elektrische Verbindung zwischen den Anshlusselementen und den Leiterpfaden auswirken können. Auch ermöglichte es die bisherigen Vorgehensweise nicht ohne weitere aufwändige Massnahmen, das empfindliche Sensorelement, z.B. den Thermofühler, gegenüber Umwelteinflüssen in effektiver Weise abzuschirmen. Bekannt ist es ferner (US 5 971 733 A), zur Bildung eines Flachsteckers an den Enden von einem Paar elektrischen Leiterdrähten plattchenförmige Steckkontakte anzuklemmen und anschliessend die Steckkontakte zusammen mit benachbarten Bereichen der Leiterdrähte in ein vorgeformtes Positionierungeinlegeteil in einer funktionsüblichen Positionierung anzuordnen und zu halten. Die Einheit aus Positionierungseinlegeteil und an den Steckkontakten angeklemmten Leiterdrähten wird dann in eine an den Umrisslinien eines Flachsteckergehäuses angepasste Kunstoffgiessform eingelegt und mit einem Kunststoffmaterial umspritzt. Das Positionierungsteil verbleibt im fertigen Flachstecker, obschon ihm nach dessen Bildung keine Funktion mehr zukommt. Das bekannte Verfahren setzt demzufolge aufwändige und damit eine Grossserienfertigung verkomplizierende und verteuernde vorbereitende Massnahmen für eine genaue Positionierung der Steckkontakte im Flachstecker voraus und ist ausserdem für die Verbindung von Anschlusselementen mit Leiterpfaden einer Leiterplatte ungeeignet.

Der Erfindung liegt die Aufgabe zugrunde, ein Verfahren der eingangs erwähnten Art zu schaffen, das eine wirtschaftlichere Bereitstellung von elektrischen Bauteilen der in Rede stehenden Art erlaubt. Insbesondere sollen Löt-, Schweiss- oder Klebeschritte bzw. positionierende Einlegeteile zur Schaffung einer dauerhaften elektrischen Verbindung zwischen den Anschlusselementen und den Leiterpfaden vermieden werden. Ferner soll das Verfahren die Herstellung von solchen elektrischen Bauteilen ermöglichen, die gegen schädliche Umwelteinflüsse weitestgehend abgeschirmt sind.

Diese Aufgabe wird durch die Merkmale im Patentanspruch 1 gelöst. Ein wesentliches Merkmal der Erfindung ist, dass die Anschlusselemente in elektrisch leitender Verbindung mit den Leiterpfaden der Leiterplatte ohne Lötung, Schweissung oder Klebung gehalten sind. Die dazu bislang erforderlichen Fertigungsschritte werden demgemäss eingespart. Der durch den Spritzgiessvorgang geschaffene Kunststoff-Formteil schirmt die Verbindungsstelle zwischen den Anschlusselementen und Leiterpfaden naturgemäss hermetisch gegenüber Umwelteinflüssen, wie Feuchtigkeit, ab. Wenn erwünscht, könnte die gesamte Leiterplatte, einschliesslich des Sensorelementes in dem Kunststoff-Formteil eingebettet sein. Gemäss einer bevorzugten Weiterbildung der Erfindung kann der Kunststoff-Formteil als Steckergehäuse ausgebildet sein.

Die Erfindung wird nachfolgend anhand von Ausführungsformen und der Zeichnung näher erläutert. Es zeigen:
- Fig. 1A,B: in einer Hauptansicht bzw. geschnittenen Ansicht längs der Schnittlinie IB-IB in Fig. 1A einen elektrischen Sensorbauteil gemäss einer Ausführungsform der Erfindung in einer ersten Fertigungsstufe,
- Fig. 2A,B: in Ansichten analog zu Fig. 1A,B den elektrischen Sensorbauteil in einer zweiten Fertigungsstufe,
- Fig. 3A,B: in Ansichten analog zu Fig. 1A,B den elektrischen Sensorbauteil in einer dritten Fertigungsstufe, und
- Fig. 4: eine geschnittene Ansicht längs der Schnittlinie IV-IV in Fig. 3B.

Obschon die Erfindung nachfolgend in Verbindung mit einem elektrischen Sensorbauteil, z.B. für die Erfassung der Umgebungs- oder anderer Temperaturen in einem Kraftfahrzeug beschrieben wird, versteht es sich, dass die Erfindung auf dieses Anwendungsgebiet nicht beschränkt ist. Sie kann vielmehr vorteilhaft immer dann angewandt werden, wenn es gilt, metallische steife Anschlusselemente, wie Stecker, Stifte, elektrisch permanent mit Leiterpfaden an einem Basisteil aus isolierendem Material, z.B. aus einem Kunstharz, permanent elektrisch zu verbinden, ohne dass hierfür Lötungen, Schweissungen oder Klebungen vorgenommen werden müssen.

Fig. 1A,B zeigen den Sensorbauteil gemäss einer ersten bevorzugten Ausführungsform der Erfindung in einer ersten Fertigungsstufe. Der Sensorbauteil umfasst eine streifenförmige Leiterplatte bzw. einen Basisteil 1 aus isolierendem Material, wie einem Kunstharz, auf dem in geeigneter Weise Leiterpfade (nicht gzeigt) aus elektrisch leitendem Material, wie Kupfer, aufgebracht bzw. aufgedampft sind. An oder nahe bei einem axialen Ende des Basisteils 1 kann ein Sensorelement (nicht gezeigt) befestigt sein, das mit den Leiterpfaden in elektrisch leitender Verbindung steht. Nahe dem anderen axialen Ende des Basisteiles 1 sind ein Paar Durchgangslöcher vorgesehen, welche Augen oder Ösen 4 aus metallischem Material enthalten, die mit den Leiterpfaden in elektrisch leitender Verbindung stehen.

In den Ösen 4 sind steife Anschlusselemente oder Stifte 5 eingesetzt, die von einer Oberfläche des Basisteiles 1 unter einem Winkel, vorzugsweise rechten Winkel, abstehen. Die Anschlusselemente 5 bestehen, wie die Leiterpfade und Ösen 4, aus elektrisch leitendem Material. Sie dienen zur Ableitung der Signale des Sensorelementes an periphere, nicht gezeigte Einrichtungen, z.B. Anzeigegeräte oder dgl.

Bei Betrieb in schwingender Umgebung, z.B. einem Kraftfahrzeug, reicht die alleinige Fixierung der Anschlusselemente 5 in den Ösen 4 dadurch, dass diese in den Ösen 4 eingedrückt sind, nicht aus, um eine permanente elektrische Verbindung über längere Betriebszeiten zu gewährleisten. Erfindungsgemäss wird deshalb in einem weiteren, in Fig. 2A,B gezeigten Fertigungsschritt das vorgefertigte Teil gemäss Fig. 1A,B als Einlegeteil in eine grundsätzlich herkömmlich asugebildete Spritzgiessform (nicht gezeigt) eingebracht, uzw. dergestalt, dass ein Bereich der Anschlusselemente 5 nahe den Ösen 4, ausserdem die Ösen 4 selbst sowie ein daran angrenzender Bereich des Basisteiles 1 mit einer Schmelze aus einem geeigneten Kunststoffmaterial in Berührung kommen, wenn dieses in die Spritzgiessform zur Füllung der Form eingeben wird. Das Spritzgiessen von Kunststoffmaterial in Gegenwart von Einlegeteilen ist dem Fachmann grundsätzlich bekannt und braucht an dieser Stelle deshalb nicht näher erläutert werden.

Durch den vorgenannten Fertigungsschritt wird an dem in Fig. 1A,B gezeigten Teil ein Kunststoff Formteil angeformt, der in Fig. 2A,B das allgemeine Bezugszeichen 6 trägt und in seiner äusseren Umrisskonfiguration in beliebiger Weise gestaltet sein kann. Wesentlich ist, dass das Kunststoffmaterial des Formteiles 6 eine ausreichende Stabilität nach Erstarren der Schmelze schafft, um die gegenseitige Lagebeziehung der Anschlusselemente 5 und der Ösen 4 permanent zu fixieren, so dass auch Rüttelbewegungen an dieser Fixierung keine Änderungen vornehmen können. Der Fertigungsschritt des Anformens des Kunststoff-Formteils 6 am Basisteil 1 schafft somit nicht nur ein eine gewünschte vorteilhafte Umrisskonfiguration aufweisendes "Gehäuse", sondern sichert gleichzeitig die elektrische Verbindung der Anschlusselemente 5 mit den Ösen 4 bzw. Leiterpfaden und entspricht in dieser Hinsicht den bislang hierfür vorgesehenen Lötungen oder dgl.

Grundsätzlich kann der in Fig. 2A,B gezeigte Teil Endstufe in der Fertigung des Sensorbauteiles darstellen. Vorzugsweise wird jedoch in einem weiteren Fertigungsschritt, der in Fig. 3A,B gezeigt ist, ein weiteres Kunststoff-Formteil an dem Formteil 6 angeformt. Der weitere Formteil trägt das Bezugszeichen 7 und schafft ein Steckergehäuse, welches die freiliegenden Endbereiche der Anschlusselemente 5 umgibt und einen Stecker (nicht gezeigt) einer Kabelleitung aufnehmen kann. Der weitere Formteil 7 wird am Formteil 6 angeformt, indem der Teil gemäss Fig. 2 A,B in eine Spritzgiessform mit einer Konfiguration entsprechend dem Formteil 7 eingegeben und in die Spritzgiessform eine Schmelze aus einem Kunststoffmaterial eingespritzt wird, so dass sich dieses mit dem Kunststoffmaterial des anfänglichen Formteiles 6 integral verbinden kann. Das Kunststoffmaterial kann sich in wenigstens einem Materialparameter von dem Kunststoffmaterial des Formteiles 6 unterscheiden, um gewünschte vorteilhafte Eigenschaften oder Effekte zu erzielen. Materialparameter können sein die Materialzusammensetzung, -beschaffenheit, Farbe, Härte, Temperaturbeständigkeit etc.. Ein bevorzugtes Kunststoffinaterial für den Formteil 6 ist Polybutylen-Terephthalat (PBT) und für den Formteil 7 Polyamid (PA). Andere Materialkombinationen können ebenfalls vorgesehen werden.

Darauf hinzuweisen ist, dass anstelle von Formteilen 6, 7 aus unterschiedlichen Spritzgiessvorgängen auch nur ein Formteil aus einem geeigneten Kunststoffmaterial in einem Fertigungsschritt gebildet werden kann, der gleichzeitig die Anschlusselemente 5 gegenüber dem Basisteil 1 permanent fixiert und eine Steckergehäuse mit einer Konfiguration entsprechend dem Formteil 7 schafft.

Fig. 4 zeigt, dass ein Paar Anschlusselemente 5 parallel zueinander im Formteil 6 eingebettet und dadurch mit den Ösen 4 permanent fest verbunden sind. Wenn erwünscht, können die Anschlusselemente 5 nahe den Ösen 4 erweiterte Bereiche 8 haben, die die feste Verankerung der Anschlusselemente 5 in dem Kunststoffmaterial des Formteiles 6 verbessern.

Obschon es in vielen Fällen ausreicht, zur Vorfixierung die Anschlusselemente 5 gemäss Fig. 1A,B lediglich mit etwas grösserem Durchmesser als die Ösen 4 zu dimensionieren, so dass die Anschlusselemente 5 mit einer geeigneten Kraft in die Ösen 4 eingepresst werden müssen, wird bevorzugt, dass die in die Ösen 4 eingreifenden Endbereiche der Anschlusselemente 5 so ausgebildet sind, dass dadurch der Friktionssitz in den Ösen 4 verbessert wird. Vorzugsweise sind zu diesem Zweck die Endbereiche der Anschlusselemente 5 als Einpressverbindungen (nicht gezeigt) ausgebildet, die unter der Bezeichnung AMP Action Pin von der Firma AMP Deutschland GmbH, Amperestr. 7-11, D-63225 Langen/Deutschland bezogen werden können.

Obschon bei den vorbeschriebenen Ausführungsforinen der Erfindung der Formteil, der die Anschlusselemente gegenüber dem Basisteil permanent fixiert, nur im Bereich des Basiteils nahe den Ösen ausgebildet ist, kann, wenn erwünscht, der Formteil auch den gesamten Basisteil einschliesslich des Sensorelementes einbetten. Es versteht sich ferner, dass jeder erwähnte Fertigungsschritt eine gleichzeitige Fertigung einer Vielzahl von Teilen umfassen kann.

## Patentansprüche

1. Verfahren zum Herstellen eines elektrischen Bauteils, bestehend aus einer Leiterplatte (1) mit metallischen Leiterpfaden, mit den Leiterpfaden in leitendem Kontakt stehenden metallischen Anschlusselementen (5) und einem wenigstens benachbarte Bereiche der Leiterplatte und der Anschlusselemente umschliessenden Formteil (6) aus einem Kunststoffmaterial, welches die folgenden Schritte, umfassend:
Bildung eines Einlegeteils mit an den Leiterpfaden elektrisch leitend vorfixierten Anschlusselementen (5);
Eingeben des Einlegeteil in eine dem Formteil angepasste Spritzgiessform dergestalt, dass wenigstens die benachbarten Bereiche der Anschlusselemente, der Leiterplatte (1) und der Leiterpfade in einer Schmelze aus dem Kunststoffmaterial eingebettet werden, wenn diese in die Spritzgiessform eingefüllt wird;
Einfüllen der Schmelze in die Spritzgiessform, und
Erstarrenlassen der Schmelze, wodurch die Anschlusselemente und die Leiterpfade dauerhaft elektrisch leitend miteinander verbunden werden,
**dadurch gekennzeichnet, dass**
der Schritt der Bildung des Einlegeteils das Einbringen von einer der Anzahl an Anschlusselementen (5) entsprechenden Anzahl an Ösen (4) in der Leiterplatte (1) mit einer Abmessung, die kleiner als diejenige von an den Anschlusselementen vorgesehenen Endbereichen ist, und das Einpressen der Endbereiche der Anschlusselemente (5) in die Ösen (4) umfasst, um die Anschlusslemente kraftschlüssig in den Ösen vorzufixieren

2. Verfahren nach Anspruch 1, **dadurch gekennzeichnet, dass** die Anschlusselemente (5) unter einem spitzen, insbesondere rechten Winkel zu den Leiterpfaden vorfixiert werden.

3. Verfahren nach Anspruch 1, **dadurch gekennzeichnet, dass** die Leiterplatte (1) im wesentlichen vollständig in dem Kunststoffmaterial eingebettet wird.

4. Verfahren nach einem der vorhergehenden Ansprüche, **dadurch gekennzeichnet, dass** der Formteil (6) als Steckeraufnahmegehäuse ausgebildet ist.

5. Verfahren nach einem der Ansprüche 1 bis 3, **dadurch gekennzeichnet, dass** nach der Bildung des wenigstens die benachbarten Bereiche der Anschlusselemente (5), der Leiterplatte (1) und der Leiterpfade einbettenden Formteils (6) an diesem ein weiteres Formteil (7) aus einem Kunststoffmaterial durch Spritzgiessen angeformt wird, das sich von dem Kunststoffmaterial des einen Formteils in wenigstens einem der Materialparameter, wie Materialzusammensetzung, Materialbeschaffenheit, Farbe, Härte, Temperaturbeständigkeit unterscheidet.

6. Verfahren nach Anspruch 5, **dadurch gekennzeichnet, dass** der weitere Formteil (7) als Steckeraufnahmegehäuse ausgebildet ist.

## Claims

1. A method for producing an electrical component comprising a printed board (1) having metallic conductor paths, metallic terminals (5) being in conductive contact with the conductor paths and a moulded part (6) made of plastic material and encompassing at least adjacent portions of the printed board and the terminals, the method comprising the following steps:
forming an insert having terminals (5) pre-fixed at the conductor paths in an electrically conducting manner;
inputting the insert into an injection mould adapted to the moulded part such that at least the adjacent portions of the terminals, the printed board (1) and the conductor paths are embedded in a smelter made of the plastic material, when the smelter is filled into the injection mould;
filling the smelter into the injection mould; and
solidifying the smelter such that the terminals and the conductor paths are permanently connected to one another in an electrically conducting manner,
**characterized in that**
the step of forming the insert includes
the realizing of a number of eyelets (4) in the printed board (1), said number corresponding to the number of terminals (5), said eyelets having a dimension which is smaller than that of end portions provided at the terminals, and
the force-fitting of the end portions of the terminals (5) into the eyelets (4) in order to pre-fix the terminals in the eyelets in a force-fit manner.

2. The method of claim 1, **characterized in that** the terminals (5) are pre-fixed in an acute angle, in particular a right angle, with respect to the conductor paths.

3. The method of claim 1, **characterized in that** the printed board (1) is substantially embedded in the plastic material completely.

4. The method of one of the preceding claims, **characterized in that** the moulded part (6) is formed as a plug adapter housing.

5. The method of one of claims 1 to 3, **characterized in that**, after formation of the moulded part (6) embedding at least the adjacent portions of the terminals (5), the printed board (1) and the conductor paths, a further moulded part (7) made of a plastic material is formed thereon by means of injection moulding, which differs from the plastic material of the one moulded part in at least one of the material parameters, such as material composition, material property, colour, hardness, temperature resistance.

6. The method of claim 5, **characterized in that** the further moulded part (7) is formed as a plug adapter housing.

## Revendications

1. Procédé de fabrication d'un composant électrique composé d'une carte de circuits imprimés (1) pourvue de pistes conductrices métalliques, d'éléments de connexion métalliques (5) en contact avec les pistes conductrices et d'une pièce moulée (6) en matière plastique entourant au moins des régions adjacentes de la carte de circuits imprimés et des éléments de connexion, lequel procédé comprend les étapes suivantes :
formation d'une pièce d'insertion avec des éléments de connexion (5) fixés de manière électriquement conductrice aux pistes conductrices ;
introduction de la pièce d'insertion dans un moule d'injection adapté à la pièce moulée de telle manière qu'au moins les régions adjacentes des éléments de connexion, de la carte de circuits imprimés (1) et des pistes conductrices soient enrobées dans une matière fondue constituée de la matière plastique lorsque celle-ci est chargée dans le moule d'injection ;
chargement de la matière fondue dans le moule d'injection et
solidification de la matière fondue, de sorte que les éléments de connexion et les pistes conductrices sont durablement reliés entre eux de manière électriquement conductrice,
**caractérisé en ce que**
l'étape de formation de la pièce d'insertion comprend l'introduction dans la carte de circuits imprimés (1), en nombre correspondant au nombre d'éléments de connexion (5), d'oeillets (4) ayant une dimension qui est inférieure à celle de zones terminales prévues sur les éléments de connexion et l'insertion à force des zones terminales des éléments de connexion (5) dans les oeillets (4) pour fixer par force les éléments de connexion dans les oeillets.

2. Procédé selon la revendication 1, **caractérisé en ce que** les éléments de connexion (5) sont fixés à un angle aigu, en particulier droit, par rapport aux pistes conductrices.

3. Procédé selon la revendication 1, **caractérisé en ce que** la carte de circuits imprimés (1) est essentiellement complètement enrobée dans la matière plastique.

4. Procédé selon une des revendications précédentes, **caractérisé en ce que** la pièce moulée (6) est réalisée sous la forme d'un boîtier de logement de fiche de connexion.

5. Procédé selon une des revendications 1 à 3, **caractérisé en ce qu'**après la formation de la pièce moulée (6) enrobant au moins les régions adjacentes des éléments de connexion (5), de la carte de circuits imprimés (1) et des pistes conductrices, une autre pièce moulée (7) est formée sur celle-ci par moulage par injection dans une matière plastique qui diffère de la matière plastique de la première pièce moulée par au moins un des paramètres de la matière, comme la composition de la matière, la nature de la matière, la couleur, la dureté, la résistance à la température.

6. Procédé selon la revendication 5, **caractérisé en ce que** l'autre pièce moulée (7) est réalisée sous la forme d'un boîtier de logement de fiche de connexion.
